# EUROPÄISCHE PATENTSCHRIFT

(11) **EP 1 370 411 B1**
(45) Veröffentlichungstag und Bekanntmachung des Hinweises auf die Patenterteilung: **02.06.2010**
(21) Anmeldenummer: 02724216.3
(22) Anmeldetag: 08.03.2002
(51) Int. Cl.: B30B 1/26, F16D 67/04

(54) **ANTRIEBSEINRICHTUNG, INSBESONDERE FÜR EINE MECHANISCHE PRESSE ODER STANZE**
DRIVE DEVICE, PARTICULARLY FOR A MECHANICAL PRESS OR STAMPING PRESS
DISPOSITIF D'ENTRAÎNEMENT, EN PARTICULIER POUR UNE PRESSE OU POINÇONNEUSE MECHANIQUE

(30) Priorität: 08.03.2001 DE 10111346
(43) Veröffentlichungstag der Anmeldung: 17.12.2003
(73) Patentinhaber: Desch Antriebstechnik GmbH & Co. KG, 59759 Arnsberg (DE)
(72) Erfinder: DESCH, Alexander, P., 59757 Arnsberg (DE); NOLTE, Siegfried, 59846 Sundern (DE); ZIMMERMANN, Ernst, verstorben (DE); VOLBERS, Thomas, 59494 Soest (DE)
(74) Vertreter: Basfeld, Rainer
(86) Internationale Anmeldenummer: PCT/EP2002/002594
(87) Internationale Veröffentlichungsnummer: WO 2002/070240

(56) Entgegenhaltungen:
- DE-A- 4 004 290
- DE-A- 4 309 785
- US-A- 4 050 557
- US-A- 4 051 933
- US-A- 5 194 057
- US-A- 5 697 862

## Beschreibung

Die vorliegende Erfindung bezieht sich auf eine Antriebseinrichtung gemäß dem Oberbegriff des Anspruchs 1.

Antriebe von mechanischen Exzenterpressen oder -stanzen nutzen als Energiespeicher zur Durchführung eines Arbeitshubs ein Schwungrad mit hohem Trägheitsmoment, welches von einem Antriebsmotor antreibbar am feststehenden Ständer gelagert ist. Das Antriebsmoment kann zur Durchführung eines Arbeitshubes über eine Kupplung in die Abtriebswelle eingeleitet werden, welche mit dem Eingang des Arbeitsgetriebes verbunden ist, vorzugsweise eines Planetengetriebes. Die Ausgangswelle, d. h. die Abtriebswelle des Arbeitsgetriebes überträgt das Antriebsmoment auf eine Kurbelwelle bzw. Exzenterwelle, welches den eigentlichen Stößelantrieb bildet zur Durchführung des Werkzeug-Arbeitshubs.

Bei Pressen und Stanzen wird einerseits eine kurze Taktzeit, d. h. eine hohe Bewegungsgeschwindigkeit des Stößels mit dem Werkzeug angestrebt, andererseits jedoch eine möglichst geringe Auftreffgeschwindigkeit des Werkzeugs auf die Materialoberfläche des Werkstücks. Um dies zu erreichen, sind im Stand der Technik bereits Antriebseinrichtungen mit modulierbarer Antriebsgeschwindigkeit vorgeschlagen worden, welche eine gesteuerte Erhöhung bzw. Verringerung der Werkzeuggeschwindigkeit während der Durchführung eines Arbeitshubs ermöglichen.

Eine in der Geschwindigkeit einstellbare Antriebseinrichtung für eine Exzenterpresse oder Stanze ist im Stand der Technik in der DE 43 09 785 C2 beschrieben. Darin wird vorgeschlagen, dass als Arbeitsgetriebe ein schaltbares Planetengetriebe verwendet wird. Die Umschaltung des Übersetzungsverhältnisses erfolgt dadurch, dass wahlweise einzelne Getriebeelemente, nämlich das Hohlrad mit dem Planetenträger drehfest kuppelbar ist. Zwischen der von der Antriebswelle über das Sonnenrad eingeleiteten Antriebsdrehzahl und der am Planetenträger abgegriffenen Abtriebsdrehzahl der Exzenterwelle ergibt sich dann ein Übersetzungsverhältnis von 1:1. In der zweiten Schaltstufe werden der Planetenträger und das Hohlrad voneinander entkuppelt und zugleich das Hohlrad drehfest am feststehenden Ständer festgelegt. Dadurch ergibt sich das durch die Dimensionierung des Planetengetriebes vorgegebene Übersetzungsverhältnis zwischen Antriebswelle und Abtriebswelle.

Eine Antriebseinrichtung für eine Presse ist ebenfalls aus der US 4,050,557 bekannt geworden. Hier wird eine Antriebseinrichtung, insbesondere für eine mechanische Presse oder Stanze, mit einem drehend antreibbaren Schwungrad, welches mit der Antriebswelle eines Arbeitsgetriebes kuppelbar ist, welches eine Abtriebswelle zur Betätigung eines Werkzeugantriebs hat, wobei ein Vorschaltgetriebe mit einem Übersetzungsverhältnis größer als 1 über schaltbare Kupplungen wahlweise zwischen das Schwungrad und die Antriebswelle zwischenkuppelbar oder drehstarr überbrückbar ist, beschrieben.

Eine weitere Antriebseinrichtung für eine Presse ist in der US 4,051,933 beschrieben worden. Auch hier wird eine Antriebseinrichtung für eine Presse beschrieben, die mit einem Vorschaltgetriebe und einer Kupplung ausgestattet ist. Wahlweise kann das Vorschaltgetriebe durch die Kupplung zwischen Anrieb und Abtrieb geschaltet werden, so dass unterschiedliche Übersetzungsverhältnisse zwischen Antrieb und Abtrieb erzielt werden können.

Die vorbekannten Antriebseinrichtung eröffnen demnach die Möglichkeit, während eines Arbeitshubs die Geschwindigkeit der Abtriebswelle und damit die Werkzeuggeschwindigkeit umzuschalten, d. h. gezielt zu verringern oder zu erhöhen. Nachteilig ist jedoch, dass die bekannten Antriebseinrichtungen wenig kompakt aufgebaut sind, d.h. sie benötigen einen vergleichsweise großen Bauraum.

Angesichts der vorangehend erläuterten Problematik liegt der Erfindung die Aufgabe zugrunde, einen umschaltbaren Antrieb für eine Presse oder Stanze anzugeben, welcher eine kompakte Bauweise ermöglicht.

Zur Lösung dieser Aufgabenstellung wird für eine Antriebseinrichtung der eingangs genannten Art vorgeschlagen, dass das Arbeitsgetriebes als Planetengetriebe ausgebildet ist, wobei das Schwungrad, die Antriebswelle, die Kupplungen und das Vorschaltgetriebe koaxial angeordnet sind. Durch den symmetrischen Aufbau und die besonders guten Übertragungseigenschaften hat die Verwendung von Planetengetrieben zum Antrieb des Werkzeugstößels in Pressen und Stanzen besondere Vorteile. Das Schwungrad, welches außen auf einem Ansatz an dem Ständer drehbar gelagert ist, die Antriebswelle, welche durch den Ständer im Bereich des Schwungrades hindurchgeführt ist, können dadurch zusammen mit dem Vorschaltgetriebe und den Kupplungen zuzüglich der Bremse und des als Planetengetriebe ausgebildeten Arbeitsgetriebes als integriertes Antriebsaggregat mit sämtlichen Funktionskomponenten besonders kompakt ausgebildet sein.

Das erfindungsgemäße Vorschaltgetriebe kann beispielsweise als zweistufiges Stirnradgetriebe ausgebildet sein. Eine derartige Ausführung lässt sich konstruktiv gut an die geforderten Randbedingungen anpassen und erfordert insgesamt einen relativ geringen Konstruktions- und Herstellungsaufwand. Im einzelnen müssen lediglich ein Eingangs- und Ausgangsrad sowie mit diesen in Eingriff stehende, drehfest miteinander verbundene Paare von Stufenrädern vorgesehen sein. Das Übersetzungsverhältnis zwischen Eingangs- und Ausgangsdrehzahl kann beispielsweise 2:1 betragen, so dass bei einer Einkupplung des Vorschaltgetriebes in den Drehmomentfluss eine Verlangsamung des Werkzeugantriebs erfolgt, um die Auftreffgeschwindigkeit zu verringern. Prinzipiell kann das Vorschaltgetriebe ein beliebiges Übersetzungsverhältnis haben, welches für das Umschaltverhältnis einer speziellen Anwendung jeweils am besten geeignet ist.

Das Vorschaltgetriebe kann eine Eingangswelle haben, die drehfest mit dem Schwungrad kuppelbar ist und eine Ausgangswelle, die mit der Antriebswelle kuppelbar ist. Dadurch ist es grundsätzlich möglich, das Vorschaltgetriebe wahlweise zwischen das Schwungrad und die Antriebswelle zwischenzukuppeln. Dabei kann vorgesehen sein, dass die Eingangswelle des Vorschaltgetriebes drehfest mit dem Schwungrad verbunden ist. Bei dieser Ausführung wird das Vorschaltgetriebe ständig angetrieben und kann bei Bedarf, d. h. bei der Umschaltung mit seiner Ausgangswelle an die Antriebswelle angekuppelt werden.

In einer bevorzugten Ausführungsform ist zwischen der Eingangswelle des Vorschaltgetriebes und der Antriebswelle eine erste schaltbare Kupplung eingesetzt. Dies ermöglicht es, die Antriebswelle mit der Eingangsdrehzahl des Vorschaltgetriebes anzutreiben. Wenn diese Eingangswelle an das Schwungrad gekuppelt ist, bedeutet dies, dass zwischen dem Schwungrad und der Antriebswelle eine direkte Übertragung erfolgt, d. h. ein Übersetzungsverhältnis von 1:1. In dieser Schaltposition ist folglich das Vorschaltgetriebe deaktiviert, d. h. überbrückt.

Es ist weiterhin vorteilhaft, dass zwischen der Ausgangswelle des Vorschaltgetriebes und der Antriebswelle eine zweite schaltbare Kupplung eingesetzt ist. Wird diese zweite Kupplung eingerückt, wird die Antriebswelle mit der Ausgangsdrehzahl des Vorschaltgetriebes angetrieben. Bezogen auf die Drehmomentübertragung zwischen dem Schwungrad und der Antriebswelle wird folglich das Übersetzungsverhältnis des vorschaltgetriebes aktiviert, beispielsweise eine Übersetzung von 2:1, um die Werkzeuggeschwindigkeit herabzusetzen.

Durch die vorgenannte erste Kupplung kann somit eine direkte Übertragung mit einem Übersetzungsverhältnis von 1:1 und mit der zweiten Kupplung ein durch das Vorschaltgetriebe vorgegebenes Übertragungsverhältnis eingeschaltet werden, beispielsweise 2:1. Diese Ausführung mit zwei getrennt zu betätigenden Kupplungen hat den besonderen Vorteil, dass die Steuerzeiten beim Umschalten zum Lösen der einen und Einrücken der anderen Kupplung bzw. umgekehrt unabhängig voneinander und daher besonders präzise vorgegeben werden können. Dadurch kann beispielsweise sichergestellt werden, dass undefinierte und daher unerwünschte Zwischenzustände, die sich dadurch ergeben können, wenn beispielsweise beide Kupplungen ganz oder teilweise gelöst sind, weitestgehend vermieden werden können. Hier kann beispielsweise eine definierte Überlappung der Kupplungsbetätigung im ms-Bereich vorgesehen werden. Im Gegensatz dazu tritt bei der Umschaltung des aus der vorgenannten DE 43 09 785 C2 bekannten Getriebes zwangsläufig ein undefinierter Zwischenzustand auf, wenn das Hohlrad vom Ständer gelöst ist, sich jedoch noch nicht voll im Kraftschluss mit dem Planetenträger befindet. Dieses grundsätzliche Problem kann durch die Steuerung der Kupplungen in der erfindungsgemäßen Antriebseinrichtung einfach durch die Steuerung der Kupplungen gelöst werden.

Bevorzugt ist vorgesehen, dass die Eingangswelle mit einem koaxial auf der Antriebswelle drehbar gelagerten Eingangsrad des Vorschaltgetriebes verbunden ist. Entsprechend ist es möglich, dass die Ausgangswelle mit einem koaxial auf der Antriebswelle drehbar gelagerten Ausgangsrad des Vorschaltgetriebes verbunden ist. Das Eingangs- bzw. Ausgangsrad kann zum Aufbau eines Stirnradgetriebes jeweils als Stirnrad ausgebildet sein. Die koaxiale Anordnung auf der Antriebswelle ermöglicht eine besonders kompakte Bauweise und ist durch die symmetrisch Bauweise bezüglich der auftretenden Massenträgheitsmomente vorteilhaft.

Die Eingangs- bzw. Ausgangsräder können jeweils mit ersten bzw. zweiten Stufenrädern in Eingriff stehen, die drehfest miteinander verbunden sind und an dem feststehenden Ständer der Antriebseinrichtung drehbar gelagert sind. Dadurch werden zwei miteinander gekoppelte, das Übersetzungsverhältnis bestimmende Stirnradstufen gebildet.

Um einen hohen Wirkungsgrad und eine günstige Aufteilung der übertragenen Drehmomente zu erreichen, ist es vorteilhaft, dass eine Mehrzahl von Stufenrädern gleichmäßig konzentrisch verteilt bezüglich des Eingangs- bzw. Ausgangsrades angeordnet sind.

Zwischen der Antriebswelle und dem feststehenden Ständer der Antriebseinrichtung kann eine schaltbare Bremse angebracht sein. Diese ist zur kontrollierten Abbremsung des Stößels erforderlich. Wegen der Drehmomentverhältnisse wird diese Bremse vorzugsweise am Eingang des Arbeitsgetriebes angebracht. Es ist ebenfalls denkbar, diese Bremse zusammen mit einer Kupplung als Kupplungs-Brems-Kombination auszubilden.

Die Erfindung wird im folgenden anhand eines Ausführungsbeispiels unter Bezugnahme auf die beiliegende Zeichnung näher erläutert. Im einzelnen zeigt
- Fig. 1: eine schematische Darstellung einer erfindungsgemäßen Antriebseinrichtung.

In Fig. 1 ist eine erfindungsgemäße Antriebseinrichtung in einer schematischen Funktionsdarstellung wiedergegeben und darin als Ganzes mit dem Bezugszeichen 1 verstehen. Diese umfasst ein Schwungrad 2, welches drehbar auf einem feststehenden Ständer 3 gelagert ist, beispielsweise einem Pressenständer. Das Schwungrad 2 ist mittels eines nicht dargestellten Antriebsmotors drehend antreibbar.

Über eine erste schaltbare Kupplung 4 ist das Schwungrad 2 mit einer Antriebswelle 5 kuppelbar. Diese Antriebswelle 5 erstreckt sich koaxial zu dem Schwungrad 2 durch den Ständer 3 hindurch und ist eingangsseitig mit einem als Planetengetriebe 6 ausgebildeten Arbeitsgetriebe verbunden. Dieses umfasst als Eingangsrad ein Sonnenrad 6a, ein fest mit dem Ständer 3 verbundenes Hohlrad 6b sowie einen Planetenträger 6c, welcher die Abtriebswelle bildet und beispielsweise mit einer nicht dargestellte Exzenterwelle eines Werkzeugsantriebs verbunden sein kann.

Das Schwungrad 2 ist in der Zeichnung rechts neben der Kupplung 4 fest an ein Vorschaltgetriebe 7 gekuppelt, welches als Ganzes gestrichelt eingezeichnet ist. Dieses hat eine Eingangswelle 7a, welche mit einem koaxial auf der Antriebswelle 5 drehbar gelagerten Eingangsstirnrad 7b verbunden ist. Über Paare von Stufenrädern 7c, welche an dem Ständer 3 drehbar gelagert sind und von denen mehrere, zumindest zwei gleichmäßig um das Eingangsstirnrad 7b verteilt angeordnet sind, wird das Drehmoment auf ein Ausgangsstirnrad 7d übertragen. Dieses ist wie das Eingangsstirnrad 7b koaxial auf der Antriebswelle 5 drehbar gelagert. Mit diesem Ausgangsstirnrad ist eine Ausgangswelle 7e fest verbunden.

Die Ausgangswelle 7e des Vorschaltgetriebes 7 ist über eine zweite lösbare Kupplung 8 mit der.Antriebswelle 5 kuppelbar.

Mit dem Bezugszeichen 9 ist eine lösbare Bremse bezeichnet, mit der die Antriebswelle 5 zum Abbremsen mit dem feststehenden Ständer 3 kuppelbar ist.

Über eine Druckmittelversorgung 10 kann Kühlöl als Hydraulikmedium zur Betätigung der ersten Kupplung 4, der zweiten Kupplung 8 sowie der Bremse 9 eingespeist werden. Um die erste Schaltstufe einzuschalten, wird durch Beaufschlagung über die Druckmittelversorgung 10 die erste Kupplung 4 eingekuppelt und die zweite Kupplung 8 gelöst. Dadurch wird das Antriebsmoment vom Schwungrad 2 über die Kupplung 4 unmittelbar auf die Antriebswelle 5 übertragen, so dass ein Übertragungsverhältnis von 1:1 realisiert wird.

Um die zweite Schaltstufe einzuschalten, wird die erste Kupplung 4 gelöst und die zweite Kupplung 8 eingekuppelt. Nunmehr wird das Antriebsmoment vom Schwungrad 2 über die Eingangswelle 7a in das Vorschaltgetriebe 7 eingeleitet. Nach Übersetzung in dem Vorschaltgetriebe 7, beispielsweise mit einem Übersetzungsverhältnis von 2:1, wird das Antriebsmoment über die Ausgangswelle 7c und die eingerückte Kupplung 8 auf die Antriebswelle 5 übertragen. Dadurch ergibt sich insgesamt zwischen dem Schwungrad 2 und der Antriebswelle 5 ein Übersetzungsverhältnis, welches dem des Vorschaltgetriebes 7 entspricht, beispielsweise ein Übersetzungsverhältnis von 2:1.

Aus der vorangehenden Beschreibung ergibt sich, dass in der zweiten Schaltstufe das Vorschaltgetriebe 7 zwischen dem Schwungrad 2 und der Antriebswelle 5 zwischengekuppelt ist. Hingegen wird dieses Vorschaltgetriebe 7 in der ersten Schaltstufe durch die erste Kupplung 4 drehstarr überbrückt, d. h. es liegt nicht im Drehmomentfluss des Antriebs. Durch die feste Kupplung an das Schwungrad 2 läuft es zwar mit, hat ausgangsseitig über die gelöste zweite Kupplung 8 jedoch keine Verbindung mit der Antriebswelle 5.

Die Steuerzeiten der Kupplungen 4 und 8 können exakt aufeinander abgestimmt werden, so dass die eine Kupplung genau dann in Eingriff gebracht wird, wenn die andere gelöst wird, gegebenenfalls mit einer minimalen Überlappung der Schaltzeiten, um undefinierte Zwischenzustände beim Umschalten zu vermeiden. Die vorgeschlagene Antriebseinrichtung zeichnet sich insbesondere dadurch aus, dass die Kupplungen 4 und 8 lediglich zur Übertragung der beim Umschalten auftretenden Drehmomentdifferenzen ausgelegt sein müssen, und nicht, auf das gesamte Antriebsmoment.

## Patentansprüche

1. Antriebseinrichtung, insbesondere für eine mechanische Presse oder Stanze, mit einem drehend antreibbaren Schwungrad, welches mit der Antriebswelle eines Arbeitsgetriebes kuppelbar ist, welches eine Abtriebswelle zur Betätigung eines Werkzeugantriebs hat, wobei ein Vorschaltgetriebe (7) mit einem Übersetzungsverhältnis größer als 1 über schaltbare Kupplungen (4, 8) wahlweise zwischen das Schwungrad (2) und die Antriebswelle (5) zwischenkuppelbar oder drehstarr überbrückbar ist, **dadurch gekennzeichnet, dass** das Arbeitsgetriebe als Planetengetriebe (6) ausgebildet ist, wobei das Schwungrad (2), die Antriebswelle (5), die Kupplungen (4, 8) und das Vorschaltgetriebe (7) koaxial angeordnet sind.

2. Antriebseinrichtung nach Anspruch 1, **dadurch gekennzeichnet, dass** das Vorschaltgetriebe (7) als zweistufiges Stirnradgetriebe ausgebildet ist.

3. Antriebseinrichtung nach Anspruch 1 oder 2, **dadurch gekennzeichnet, dass** das Vorschaltgetriebe (7) eine Eingangswelle (7a) hat, die drehfest mit dem Schwungrad (2) kuppelbar ist und eine Ausgangswelle (7e), die mit der Antriebswelle (5) kuppelbar ist.

4. Antriebseinrichtung nach einem der Ansprüche 1 bis 3, **dadurch gekennzeichnet, dass** die Eingangswelle (7a) des Vorschaltgetriebes (7) drehfest mit dem Schwungrad (2) verbunden ist.

5. Antriebseinrichtung nach einem der Ansprüche 1 bis 4, **dadurch gekennzeichnet, dass** zwischen der Eingangswelle (7a) des Vorschaltgetriebes (7) und der Antriebswelle (5) eine erste schaltbare Kupplung (4) eingesetzt ist.

6. Antriebseinrichtung nach einem der Ansprüche 1 bis 5, **dadurch gekennzeichnet, dass** zwischen der Ausgangswelle (7e) des Vorschaltgetriebes (7) und der Antriebswelle (5) eine zweite schaltbare Kupplung (8) eingesetzt ist.

7. Antriebseinrichtung nach einem der Ansprüche 1 bis 6, **dadurch gekennzeichnet, dass** die Eingangswelle (7a) mit einem koaxial auf der Antriebswelle (5) drehbar gelagerten Eingangsrad (7b) des Vorschaltgetriebes (7) verbunden ist.

8. Antriebseinrichtung nach einem der Ansprüche 1 bis 7, **dadurch gekennzeichnet, dass** die Ausgangswelle (7e) mit einem koaxial auf der Antriebswelle (5) drehbar gelagerten Ausgangsrad (7d) des Vorschaltgetriebes (7) verbunden ist.

9. Antriebseinrichtung nach einem der Ansprüche 1 bis 8, **dadurch gekennzeichnet, dass** die Eingangs- bzw. Ausgangsräder (7b, 7d) mit ersten bzw. zweiten Stufenrädern (7c) in Eingriff stehen, die drehfest miteinander verbunden sind und an dem feststehenden Ständer (3) der Antriebseinrichtung (1) drehbar gelagert sind.

10. Antriebseinrichtung nach Anspruch 9, **dadurch gekennzeichnet, dass** eine Mehrzahl von Stufenrädern (7c) gleichmäßig konzentrisch verteilt bezüglich des Eingangs- bzw. Ausgangsrades (7b, 7d) angeordnet sind.

11. Antriebseinrichtung nach einem der Ansprüche 1 bis 10, **dadurch gekennzeichnet, dass** zwischen der Antriebswelle (5) und dem feststehenden Ständer (3) der Antriebseinrichtung (1) eine schaltbare Bremse (9) angebracht ist.

## Claims

1. A drive apparatus, in particular for a mechanical press or stamping machine, comprising a flywheel capable of being driven in a rotary manner, which can be coupled with the drive shaft of a working transmission, which has a driven shaft for operating a tool drive, wherein an intermediate transmission (7) having a gear ratio greater than 1 can either be coupled between the flywheel (2) and the drive shaft (5), or bridged in a torsion-resistant manner, by means of engageable and disengageable clutches (4, 8), **characterised in that** the working transmission is configured as a planetary transmission, wherein the flywheel (2), the drive shaft (5), the clutches (4, 8) and the intermediate transmission (7) are coaxially arranged.

2. The drive apparatus according to claim 1, **characterised in that** the intermediate transmission (7) is configured as a two-stage spur gear transmission.

3. The drive apparatus according to claim 1 or 2, **characterised in that** the intermediate transmission (7) has an input shaft (7a) able to be coupled with the flywheel in a torsion-resistant manner, and an output shaft (7e) able to be coupled with the drive shaft (5).

4. The drive apparatus according to any one of claims 1 to 3, **characterised in that** the input shaft (7a) of the intermediate transmission (7) is connected to the flywheel (2) in a torsion-resistant manner.

5. The drive apparatus according to any one of claims 1 to 4, **characterised in that** a first engageable and disengageable clutch (4) is inserted between the input shaft (7a) of the intermediate transmission (7) and the drive shaft (5).

6. The drive apparatus according to any one of claims 1 to 5, **characterised in that** a second engageable and disengageable clutch (8) is inserted between the output shaft (7e) of the intermediate transmission (7) and the drive shaft (5).

7. The drive apparatus according to any one of claims 1 to 6, **characterised in that** the input shaft (7a) is connected to an input gear (7b) of the intermediate transmission (7), which is coaxially supported on the drive shaft (5) in a rotary manner.

8. The drive apparatus according to any one of claims 1 to 7, **characterised in that** the output shaft (7e) is connected to an output gear (7d) of the intermediate transmission (7), which is coaxially supported on the drive shaft (5) in a rotary manner.

9. The drive apparatus according to any one of claims 1 to 8, **characterised in that** the input and output gears (7b, 7d) are in engagement with first and second step gears (7c), respectively, which are connected to each other in a torsion-resistant manner and rotatably supported at the fixed frame (3) of the drive apparatus (1).

10. The drive apparatus according to claim 9, **characterised in that** a plurality of step gears (7c) are arranged in a manner regularly concentrically spaced with respect to the input or output gear (7b, 7d).

11. The drive apparatus according to any one of claims 1 to 10, **characterised in that** an engageable and disengageable brake (9) is mounted between the drive shaft (5) and the fixed frame (3) of the drive apparatus (1).

## Revendications

1. Dispositif d'entraînement, notamment pour une presse mécanique ou presse à découper mécanique, avec un volant pouvant être entraîné de manière rotative et couplé avec l'arbre moteur d'un engrenage de travail, lequel possède un arbre entraîné permettant d'actionner un entraînement d'outil, un engrenage en amont (7) avec un rapport de transmission supérieur à 1 pouvant être au choix, par le biais d'accouplements embrayables (4, 8), intercalé entre le volant (2) et l'arbre moteur (5) ou contourné de manière rigide à la torsion, **caractérisé en ce que** l'engrenage de travail est réalisé sous forme d'engrenage planétaire (6), le volant (2), l'arbre moteur (5), les accouplements (4, 8) et l'engrenage en amont (7) étant disposés de manière coaxiale.

2. Dispositif d'entraînement selon la revendication 1, **caractérisé en ce que** l'engrenage en amont (7) est réalisé sous forme d'engrenage cylindrique à deux étages.

3. Dispositif d'entraînement selon la revendication 1 ou 2, **caractérisé en ce que** l'engrenage en amont (7) possède un arbre d'entrée (7a) qui peut être couplé de manière rigide à la torsion avec le volant (2) et un arbre de sortie (7e) qui peut être couplé avec l'arbre moteur (5).

4. Dispositif d'entraînement selon l'une des revendications 1 à 3, **caractérisé en ce que** l'arbre d'entrée (7a) de l'engrenage en amont (7) est relié de manière rigide à la torsion avec le volant (2).

5. Dispositif d'entraînement selon l'une des revendications 1 à 4, **caractérisé en ce qu'**entre l'arbre d'entrée (7a) de l'engrenage en amont (7) et l'arbre moteur (5) est placé un premier accouplement embrayable (4).

6. Dispositif d'entraînement selon l'une des revendications 1 à 5, **caractérisé en ce qu'**entre l'arbre de sortie (7e) de l'engrenage en amont (7) et l'arbre moteur (5) est placé un deuxième accouplement embrayable (8).

7. Dispositif d'entraînement selon l'une des revendications 1 à 6, **caractérisé en ce que** l'arbre d'entrée (7a) est relié à une roue d'entrée (7b) de l'engrenage en amont (7), laquelle est logée coaxialement sur l'arbre moteur (5) de manière à pouvoir tourner sur celui-ci.

8. Dispositif d'entraînement selon l'une des revendications 1 à 7, **caractérisé en ce que** l'arbre de sortie (7e) est relié à une roue de sortie (7d) de l'engrenage en amont (7), laquelle est logée coaxialement sur l'arbre moteur (5) de manière à pouvoir tourner sur celui-ci.

9. Dispositif d'entraînement selon l'une des revendications 1 à 8, **caractérisé en ce que** les roues d'entrée et de sortie (7b, 7d) se trouvent respectivement en prise avec des premières et deuxièmes roues étagées (7c), lesquelles sont reliées entre elles de manière rigide à la torsion et sont logées sur le montant fixe (3) du dispositif d'entraînement (1) de manière à pouvoir tourner.

10. Dispositif d'entraînement selon la revendication 9, **caractérisé en ce qu'**une pluralité de roues étagées (7c) est répartie uniformément de manière concentrique par rapport à la roue d'entrée ou de sortie (7b, 7d).

11. Dispositif d'entraînement selon l'une des revendications 1 à 10, **caractérisé en ce qu'**entre l'arbre moteur (5) et le montant fixe (3) du dispositif d'entraînement (1) est monté un frein embrayable (9).
